# DEMANDE DE BREVET EUROPEEN

(11) **EP 2 011 413 A1**
(43) Date de publication de la demande: **07.01.2009**
(21) Numéro de dépôt: 08447030.1
(22) Date de dépôt: 19.06.2008
(51) Int. Cl.: A45B 3/02, A45B 23/00

(54) **Système de parasol solaire autonome**

(30) Priorité: 04.07.2007 BE 200700330
(71) Demandeur: De Ram, Gaston Alain, 2600 Berchem (BE)
(72) Inventeur: De Ram, Gaston Alain, 2600 Berchem (BE)

(57) **Abrégé**

Parasol solaire autonome équipé sur le dessus de cellules solaires amorphes et sur le dessous de diodes electroluminiscentes blanches et jaunes.

En journée ces cellules captent l'energie renouvelable et la stocke dans une serie de batteries située dans le mât.

Un interrupteur commande l'allumage et l'extinction.

Un contrôleur de charge, une lampe témoin de charge et une lampe témoin de décharge sont également situées dans le mât.

## Description

L'état de la technique concernant les panneaux solaires photovoltaïques qui produisent une énergie renouvelable existe déjà depuis plusieurs années.

Par contre la possibilité de l'adapter sur une surface autonome est déjà plus complexe.

La présente invention a pour objet l'éclairage autonome en très basse tension sur un parasol de terrasse.

Ce type de parasol est généralement placé au dessus d'une table de restaurant, café ou particulier afin d'offrir aux convives un éclairage ambiant et d'appoint.

Ce parasol est donc muni de cellules photovoltaïques amorphes (1) sur la partie supérieure et sur la partie inférieure de diodes électroluminescentes (2).

Dans le mât du parasol (3) sont incorporés les batteries (4) l'interrupteur (5), le contrôleur de charge (8), une lampe témoin de charge (6) et une lampe témoin de décharge (7).

Les cellules photovoltaïques amorphes (1) placées sur les montants au dessus de la toile captent en journée l'énergie solaire qui est accumulée dans les batteries (4) situées dans le mât (3).

Ces cellules (1) sont placées sur un ruban qui adhère à un autre ruban par un système de tissage différent de type velcro de façon à pouvoir être démontées.

Cette énergie renouvelable ainsi accumulée est restituée par les diodes électroluminescentes (2) placées sur le dessous des baleines du parasol.

L'interrupteur (5) qui commande l'allumage et l'extinction de l'éclairage est situé dans le mât (3) ainsi que les deux lampes témoin de charge (6) et décharge (7).

## Revendications

1. Système du type parasol autonome **caractérisé en ce** qui comprend des cellules solaires amorphes quatre fois six panneaux de 2 volts 200 milliampères montés en séries et fixés sur la partie supérieure des baleines au dessus de la toile.

2. Système du type parasol autonome revendication 2, selon revendication 1, **caractérisé en ce que** des cellules solaires amovibles fixées sur un ruban qui adhère à un autre ruban par un système de tissage différent de type Velcro, alimentent une série de batteries de 1.2 volt 2500 milliampères placées en series dans le mât de 240 mm sur 40 mm de diamètre.

3. Système du type parasol autonome revendication 3, selon revendications 1 et 2, **caractérisé en ce qu'**un contrôleur de charge monté avec un interrupteur bipolaire dans le mât protège les batteries contre surcharge et décharge. Egalement un fusible monté en série protège les batteries d'un court-circuit.

4. Système du type parasol autonome revendication 4, selon revendications 1,2 et 3, **caractérisé en ce** l'éclairage est constitué de deux rangées autocollantes de diodes électroluminescentes blanches de 12 volts et de 2 rangées autocollantes de diodes électroluminescentes jaunes de 12 volts.
